# EUROPÄISCHE PATENTANMELDUNG

(11) **EP 0 609 192 A1**
(43) Veröffentlichungstag der Anmeldung: **03.08.1994**
(21) Anmeldenummer: 94890008.9
(22) Anmeldetag: 14.01.1994
(51) Int. Cl.: B61D 25/00, E05C 3/16

(54) **Klappfenster für Personenmassenverkehrsmittel**

(30) Priorität: 27.01.1993 AT 136/93
(71) Anmelder: WIENER METALLWERK GMBH, A-2100 Korneuburg/Leobendorf (AT)
(72) Erfinder: Gemeinböck, Gerhard, Ing., A-1220 Wien (AT); Langenreiter, Franz, A-3485 Haitzendorf (AT)
(74) Vertreter: Widtmann, Georg, Dipl.-Ing. Dr. techn.

(57) **Zusammenfassung**

Klappfenster für Personenmassenverkehrsmittel, insbesondere des schienengeleiteten Verkehrs, z. B. Eisenbahnwaggon, mit an einem Rahmen (1), gegebenenfalls an einer Querstrebe (2) desselben, angelenkten weiteren Rahmen (5), wobei insbesondere die Schwenkachse des weiteren Rahmens im wesentlichen parallel zum begehbaren Boden des Verkehrsmittels angeordnet ist, und der weitere Rahmen (5) zumindest eine Glasscheibe (14) und zumindest einen Riegel (8) zum Festlegen des Klappfensters (4) aufweist, welcher von einer Geschlossen- in eine Offenstellung über eine Handhabe (6) am weiteren Rahmen (5), insbesondere Handgriff, bewegbar ist, wobei Riegel (8) und Handhabe (6) getrennt voneinander ausgebildet sind, und der Riegel (8) eine Rast (9) aufweist, welche in Geschlossenstellung desselben an einem Widerlager (10) der Handhabe (6) anliegt, und der Weg des Riegels (8) von der Geschlossen- in die Offenstellung durch das Widerlager (10) und die Handhabe (6) nicht begrenzt ist.

## Beschreibung

Die Erfindung bezieht sich auf ein Klappfenster für Personenmassenverkehrsmittel, insbesondere des schienengeleiteten Verkehrs, z. B. Eisenbahnwaggons.

Fenster stellen im Massenverkehrsmittel ein für den Komfort besonders wichtiges Konstruktionselement dar. Um einen Luftaustausch im Massenverkehrsmittel zu ermöglichen, sind Fenster auch teilweise öffenbar ausgebildet. Hiebei muß berücksichtigt werden, daß ein vollständiges Öffnen der Fenster in der Regel aus mehrfachen Gründen unerwünscht ist. Einerseits führt es zu unerwünschten starken Luftbewegungen in den Massenverkehrsmitteln und anderseits wird, so das Massenverkehrsmittel geheizt oder gekühlt wird, dadurch ein zusätzlicher Energieverbrauch verursacht. Ein gesteuerter Luftaustausch kann dann vorgesehen werden, wenn in einem Fenster ein weiteres Klappfenster angeordnet ist, welches ein beschränktes Öffnen des Fensters erlaubt. Um die Fläche des Lichtdurchtrittes eines Fensters möglichst groß zu halten, werden die Rahmen von Fenstern möglichst gering dimensioniert. Eine weitere Vorgabe besteht auch darin, daß Beschläge und auch Handgriffe od. dgl. sich möglichst nicht oder nur geringfügig über den durchsichtigen Teil des Fensters erstrecken. Je kleiner derartige Fenster sind, umso bedeutsamer ist es, daß dieses Kriterium eingehalten wird.

Aus der AT B 348.581 wird ein Fenster für einen Eisenbahnwaggon bekannt, welches in einem Rahmen angeordnet ist. Das Fenster wird durch eine Querstrebe zweigeteilt, wobei der untere und wesentlich größere Teil des Fensters eine feststehende Glasscheibe aufweist, wohingegen an der Querstrebe bzw. im Rahmen oberhalb der Querstrebe ein Klappfenster angeordnet ist. Dieses Klappfenster weist auf der der Klappachse gegenüberliegenden Seite im Rahmen des Klappfensters einen Riegel auf, welcher über einen Handgriff betätigbar ist. Riegel und Handgriff sind miteinander integriert ausgestaltet, so daß sich beim Zudrücken des Fensters, um dasselbe zu verschließen, der Handgriff zwangsweise bewegt. Auf Grund der geringen Dimensionierung des Rahmens besteht jedoch damit die Gefahr, daß die Hand, insbesondere Finger, der betätigenden Person zwischen Rahmen und Handgriff eingeklemmt werden.

Die vorliegende Erfindung hat sich zur Aufgabe gesetzt, ein Klappfenster zu schaffen, das einerseits eine möglichst große Durchtrittsfläche für Licht aufweist, dessen Betätigungsorgane besonders gering dimensioniert sind, und die Verletzungsgefahr eines Bedienungsorganes, selbst bei besonders unkundiger Betätigung, während des Schließens des Fensters sicher vermeidet.

Die vorliegende Erfindung geht von einem Stand der Technik aus, wie er durch die AT B 348.581 gegeben ist.

Das erfindungsgemäße Klappfenster für Personenmassenverkehrsmittel, insbesondere des schienengeleiteten Verkehrs, z. B. Eisenbahnwaggons, mit an einem Rahmen, gegebenenfalls an einer Querstrebe, desselben angelenkten weiteren Rahmen, wobei insbesondere die Schwenkachse des weiteren Rahmens im wesentlichen parallel zum begehbaren Boden des Verkehrsmittels angeordnet ist, und der weitere Rahmen zumindest eine Glasscheibe und zumindest einen Riegel zum Festlegen des Klappfensters aufweist, welcher von einer Geschlossen- in eine Offenstellung über eine Handhabe, insbesondere Handgriff, bewegbar ist, besteht im wesentlichen darin, daß Riegel und Handhabe getrennt voneinander ausgebildet sind, wobei der Riegel eine Rast aufweist, welcher in Geschlossenstellung desselben an einem Widerlager der Handhabe anliegt, und der Weg des Riegels von der Geschlossenstellung in die Offenstellung durch das Widerlager und die Handhabe nicht begrenzt ist. Durch eine derartige Ausgestaltung kann eine Entkoppelung der Bewegung des Riegels von jener der Handhabe durchgeführt werden, wobei die Offnungsbewegung des Riegels durch die Handhabe jedoch sichergestellt ist. Bei einem Zudrücken des Klappfensters bewegt sich somit die Handhabe nicht, so daß beispielsweise Finger, die zwischen Handhabe und Rahmen beim Schließen eingeführt sind, nicht gequetscht und geklemmt werden können. Weiters ist diese Konstruktion so ausgestaltbar, daß nur ein geringer Platzbedarf gegeben ist, so daß auch keine optische Beeinträchtigung des Fensters gegeben ist und eine Pflege der Glasscheibe durch die Handhabe nicht behindert wird.

Sind Riegel und Handhabe am weiteren Rahmen angelenkt und weisen insbesondere eine gemeinsame Achse auf, so ist eine besonders günstige Kinematik gegeben, die einen besonders geringen Platzbedarf aufweist.

Ist der Riegel federnd in der Geschlossenstellung gehalten, so ist keine Fixierung des Riegels in der Geschlossenstellung erforderlich, und es ist weiters eine besonders einfache Bedienung beim Schließen des Klappfensters ermöglicht.

Ist die Handhabe federnd in der der Geschlossenstellung des Riegels entsprechenden Stellung gehalten, so kann die Handhabe unabhängig von der Stellung des Riegels bei Nichtbetätigung eine gleichbleibende Stellung einnehmen.

Sind/ist die Feder(n) für Riegel und/oder für Handhabe durch tordierende Schraubenfeder(n) gebildet, welche insbesondere die gemeinsame, Achse umgeben, so ist einerseits eine besonders raumsparende Konstruktion gegeben, wobei anderseits die Kräfte, welche den Riegel in Geschlossenstellung halten und auch die Handhabe in gewünschter Stellung halten, besonders einfach angreifend zu gestalten. Weiters ist auch eine besonders störungsfreie Konstruktion gewährleistet.

Ist der Riegel als einseitiger Hebel ausgebildet, so kann bei besonders geringem Raumbedarf das Verschlußorgan einen besonders langen Weg zurücklegen.

Liegt die Rast des Riegels an dem Widerlager der Handhabe vom begehbaren Boden ausgesehen an, so kann auch für die Handhabe eine besonders platzsparende Konstruktion, beispielsweise als einarmiger Hebel, vorgesehen werden.

Ist die Rast mit dem Riegel einstückig ausgebildet, so ist eine besonders einfache Montage der Verschlußeinrichtung für das Klappfenster ermöglicht, die zusätzlich auch dann gegeben ist, wenn die Rast mit der entsprechenden Achse ebenfalls einstückig ausgebildet ist.

Weist der weitere Rahmen einen mit diesem, insbesondere lösbar, verbundenen Lagerteil auf, in welchem die Achse(n) der Handhabe und/oder des Riegels gelagert ist/sind, so kann der Rahmen besonders gering dimensioniert werden, da für die Verschlußeinrichtung ein eigener Teil vorgesehen ist.

Umgeben die tordierenden Schraubenfedern des Riegels die Achse der Handhabe, so ist auf besonders einfache Weise eine Führung der Schraubenfeder während der Bewegung derselben gegeben.

Ist der weitere Rahmen im wesentlichen rechteckig ausgebildet, und Riegel und Handhabe an der längeren Rechteckseite und gegenüber des Teiles des weiteren Rahmens angeordnet, welcher am Rahmen und/oder Querstrebe angelenkt ist, so kann ein besonders stabiles Klappfenster gewährleistet sein, das gleichzeitig leicht öffen- und schließbar ist, wobei der in den Passagierraum ragende Teil des Klappfensters in Geöffnet-Stellung nicht behindernd wirkt und keine wesentliche Verletzungsgefahr darstellt.

Im folgenden wird die Erfindung anhand der Zeichnungen näher erläutert.

Es zeigen:
Fig. 1 ein Fenster mit Klappfenster von innen gesehen,
Fig. 2 die Sicht auf den linken Teil eines Klappfensters von oben,
Fig. 3 einen Schnitt durch das Fenster gemäß Fig. 1 entlang der Linie III-III und
Fig. 4 einen Schnitt entlang der Linie IV-IV gemäß Fig. 2 von Riegel und Handhabe.

Der Fensterrahmen 1 ist in der Außenwand eines Waggons für den Personenverkehr parallel zum begehbaren Boden eingebaut, und es ist das Fenster von innen gesehen dargestellt. Im Rahmen ist eine Querstrebe 2 angeordnet, welche gemeinsam mit einem Teil des Fensterrahmens 1 eine feststehende Glasscheibe 3 hält. Es können auch zwei parallel zueinander angeordnete Glasscheiben vorgesehen sein, die durch ein Isolierstück in Abstand zueinander gehalten sind. Das Klappfenster 4 weist einen weiteren Rahmen 5 auf, welcher am Rahmen 1 und der Querstrebe 2 angelenkt ist. Am oberen Teil des weiteren Rahmens 5 ist eine Handhabe 6 angeordnet, die nicht in die Glasscheiben 14 des Klappfensters reicht.

Wie in Fig. 2 besonders deutlich ersichtlich, weist der weitere Rahmen 5 des Klappfensters eine Ausnehmung auf, in welcher ein Lagerteil 7 angeordnet ist. In diesem Lagerteil ist einerseits die Handhabe 6, also ein Handgriff, und anderseits der Riegel 8 gelagert. Mit der Handhabe 6 gemeinsam ausgebildet sind die Rasten 9, die unterhalb des entsprechenden Flächenbereiches der Handhabe 6 liegen, die als Widerlager 10 der Handhabe dienen. Sowohl die Handhabe 6 als auch der Riegel 8 sind als einarmiger Hebel ausgebildet. Der Teil 11 des Riegels 8 kooperiert mit einer entsprechenden Ausnehmung (nicht dargestellt) des Rahmens 1, so daß das Klappfenster in geschlossener Stellung gehalten werden kann. Wird der Riegel 8 entgegen der Federkraft der Schraubenfedern 12 nach unten bewegt, so kommen Rast 9 und Widerlager 10 außer Eingriff, wobei die Handhabe 6 durch die weiteren Schraubenfedern 13 in der oberen Stellung, also entsprechend der Stellung "Riegel in Geschlossenstellung" gehalten werden. Die Schraubenfedern 12 und 13 haben eine gemeinsame imaginäre Achse, welche gleichzeitig als Achse für die Handhabe 6 und den Riegel 8 dient.

Bei dem in Fig. 3 dargestellten Schnitt eines Klappfensters ist deutlich die Lagerung der Handhabe 6 im Lagerteil 7 zu sehen, der über nicht dargestellte Schrauben mit dem weiteren Rahmen 5 lösbar verbunden ist. Deutlich ist auch ersichtlich, daß die Rast 9 des Riegels 8 am Widerlager 10 der Handhabe 6 von unten aus anliegt und über die Schraubenfeder 12 gegen diese gehalten wird. Die Schraubenfeder 12 ist in Fig. 3 gegen die Achse 15 der Handhabe 6 verschoben dargestellt. Wie aus dieser Figur besonders deutlich ersichtlich, wird die Abwärtsbewegung der Rast 9 weder durch das Widerlager 10 noch durch die Handhabe 6 begrenzt, so daß der Riegel 8 unabhängig von der Handhabe 6 nach unten bewegt werden kann. So wie im Eisenbahnbau üblich, sind die Glasscheiben 14 im Rahmen 5 über eine Gummidichtung 16 und ein Gummiprofil 17 gehalten, wobei die Scheiben über ein Distanzstück 18 in Abstand zueinander stehen.

Bei dem in Fig. 4 dargestellten Schnitt, u. zw. lediglich durch die Handhabe 6 und Riegel 8, ist besonders deutlich der Teil 11 zu sehen, welcher in Geschlossenstellung des Klappfensters in eine entsprechende Ausnehmung des Rahmens 1 einrastet. Entlang der schrägen Fläche 19 wird bei der Schließbewegung der Riegel 8 nach unten gedreht, wobei in Geschlossenstellung des Fensters der Riegel 8 sodann über die Slchraubenfdern 12 nach oben gedrückt wird.

Sowohl die Rahmen als auch der Halteteil sowie Riegel und Handhabe sind aus Metall, u. zw. Aluminium, hergestellt. Die Federn bestehen in der Regel aus Stahl, obwohl auch andere Materialien, die einer elastischen Formveränderung bei diesen Torsionsbeanspruchungen unterliegen, verwendet. werden können.

## Patentansprüche

1. Klappfenster für Personenmassenverkehrsmittel, insbesondere des schienengeleiteten Verkehrs, z. B. Eisenbahnwaggon, mit an einem Rahmen (1), gegebenenfalls an einer Querstrebe (2) desselben, angelenkten weiteren Rahmen (5), wobei insbesondere die Schwenkachse des weiteren Rahmens (5) im wesentlichen parallel zum begehbaren Boden des Verkehrsmittels angeordnet ist, und der weitere Rahmen 5 zumindest eine Glasscheibe (14) und zumindest einen Riegel (8) zum Festlegen des Klappfensters (4) aufweist, welcher von einer Geschlossen- in eine Offenstellung über eine Handhabe (6) am weiteren Rahmen (5), insbesondere Handgriff, bewegbar ist, dadurch gekennzeichnet, daß Riegel (8) und Handhabe (6) getrennt voneinander ausgebildet sind, wobei der Riegel (8) eine Rast (9) aufweist, welche in Geschlossenstellung desselben an einem Widerlager (10) der Handhabe (6) anliegt, und der Weg des Riegels (8) von der Geschlossen- in die Offenstellung durch das Widerlager (10) und die Handhabe (6) nicht begrenzt ist.

2. Klappfenster nach Anspruch 1, dadurch gekennzeichnet, daß Riegel (8) und Handhabe (6) am weiteren Rahmen (5) angelenkt sind und insbesondere eine gemeinsame Achse (15) aufweisen.

3. Klappfenster nach Anspruch 1 oder 2, dadurch gekennzeichnet, daß der Riegel (8) federnd in der Geschlossenstellung gehalten ist.

4. Klappfenster nach Anspruch 1, 2 oder 3, dadurch gekennzeichnet, daß die Handhabe (6) federnd in der der Geschlossenstellung des Riegels (6) entsprechenden Stellung gehalten ist.

5. Klappfenster nach einem der Ansprüche 1 bis 4, dadurch gekennzeichnet, daß die Feder(n) für Riegel und/oder für Handhabe durch tordierende Schraubenfeder(n) (12, 13) gebildet ist/sind, welche insbesondere die gemeinsame Achse (15) umgeben.

6. Klappfenster nach einem der Ansprüche 2 bis 5, dadurch gekennzeichnet, daß der Riegel (8) als einseitiger Hebel ausgebildet ist.

7. Klappfenster nach einem der Ansprüche 1 bis 6, dadurch gekennzeichnet, daß die Rast (9) des Riegels (8) an dem Widerlager (10) der Handhabe (6) vom begehbaren Boden aus gesehen, anliegt.

8. Klappfenster nach einem der Ansprüche 1 bis 7, dadurch gekennzeichnet, daß die Rast (9) mit dem Riegel (8) einstückig ausgebildet ist.

9. Klappfenster nach einem der Ansprüche 2 bis 8, dadurch gekennzeichnet, daß die Rast (9) mit der Achse des Riegels (8) einstückig ausgebildet ist.

10. Klappfenster nach einem der Ansprüche 2 bis 9, dadurch gekennzeichnet, daß der weitere Rahmen (5) einen mit diesem, insbesondere lösbar, verbundenen Lagerteil (7) aufweist, in welchem die Achse der Handhabe (6) und/oder des Riegels (8) gelagert ist/sind.

11. Klappfenster nach einem der Ansprüche 2 bis 9, dadurch gekennzeichnet, daß die tordierende(n) Schraubenfeder(n) (12) des Riegels (8) die Achse (15) der Handhabe (6) umgibt/umgeben.

12. Klappfenster nach einem der Ansprüche 1 bis 11, dadurch gekennzeichnet, daß der weitere Rahmen (5) im wesentlichen rechteckig ausgebildet ist, und Riegel (8) und Handhabe (6) an der längeren Rechteckseite und gegenüber des Teiles des weiteren Rahmens angeordnet sind, welcher am Rahmen (1) und/oder Querstrebe (2) angelenkt ist.
